# EUROPÄISCHE PATENTSCHRIFT

(11) **EP 2 314 420 B1**
(45) Veröffentlichungstag und Bekanntmachung des Hinweises auf die Patenterteilung: **09.05.2012**
(21) Anmeldenummer: 10187352.9
(22) Anmeldetag: 13.10.2010
(51) Int. Cl.: B25D 17/06, B25D 17/24, B25D 16/00, B25D 11/06

(54) **Motorisch angetriebenes Werkzeuggerät mit Bohrhammerbetriebsart**
Motor driven tool device with hammer drill operation mode
Machine-outil électrique ayant un fonctionnement à marteau perforateur

(30) Priorität: 21.10.2009 DE 102009050014
(43) Veröffentlichungstag der Anmeldung: 27.04.2011
(73) Patentinhaber: Metabowerke GmbH, 72622 Nürtingen (DE)
(72) Erfinder: Blind, Jan-Simon, 70771 Leinfelden-Echterdingen (DE); Kukla, Michael, 72669, Unterensingen (DE)
(74) Vertreter: Raunecker, Klaus Peter

(56) Entgegenhaltungen:
- DE-A1- 2 756 993
- DE-A1- 19 933 972
- US-A- 4 431 062

## Beschreibung

Die Erfindung betrifft ein motorisch angetriebenes Werkzeuggerät mit Bohrhammerbetriebsart gemäß dem Oberbegriff des Anspruchs 1, mit einem Antriebsstrang und einem eine Bohrhülse und ein Hammerwerk umfassenden Abtriebsstrang, wobei die Bohrhülse gegenüber einem Maschinengehäuse radial um ihre Längsachse drehbar gelagert ist und ferner zur Aufnahme von über das Werkzeug eingeleiteten Axialkräften über eine Wälzlageranordnung axial abgestützt ist. Es kann sich hierbei also beispielsweise um einen typischen Bohrhammer handeln, bei dem das Werkzeug sowohl rotierend antreibbar ist als auch eine in axialer Richtung hin und hergehende Stoßbeaufschlagung erfährt, die über einen hin und hergehenden sogenannten Schläger innerhalb des Hammerwerks auf das Werkzeug ausgeübt wird. Daneben ist bei derartigen typischen Werkzeuggeräten eine Umschaltbarkeit auf reinen Bohrbetrieb und/ oder auf reinen Hammer- oder Meißelbetrieb, also ohne rotierenden Antrieb des Werkzeugs möglich.

DE 199 33 972 A1 beschreibt einen Bohrhammer gemäß dem Oberbegriff des Anspruchs 1, bei dem das Führungsrohr durch ein Dämpfungselement axial gegen die Rückschläge des Döppers gedämpft ist.

DE 34 05 922 C2 beschreibt einen Bohrhammer, bei dem eine Baueinheit aus Schlagwerk und Antriebsstrang derart gedämpft im Gehäuse gelagert ist, dass sie durch einen O-Ring auch elastisch axial abgestützt ist.

Der vorliegenden Erfindung liegt die Aufgabe zugrunde, Werkzeuggeräte der vorstehend genannten Art dahingehend zu verbessern, dass der Betrieb für den Benutzer komfortabler wird, und zwar ohne dass dies mit einer Reduzierung der Leistung verbunden wäre.

Diese Aufgabe wird bei einem Werkzeuggerät der genannten Art erfindungsgemäß durch die Merkmale des Anspruchs 1 gelöst, wobei die Bohrhülse zu beiden axialen Seiten hin über ein axial wirkendes nachgiebig elastisch verformbares Dämpfungselement in dem Maschinengehäuse gehalten ist.

Es wurde erfindungsgemäß festgestellt, dass in der Bohrhammerbetriebsart oder Meißelbetriebsart mit dem hin und hergehenden Antrieb des Schlägers des Hammerwerks auch eine axiale Kraftbeaufschlagung der Bohrhülse verbunden ist. Zwar dient die Bohrhülse nur als Aufnahme bzw. Lagerhülse für den Schläger, der nicht direkt axiale Kräfte auf die Bohrhülse ausübt. Infolge des typischerweise pneumatisch erzeugten Druckluftpolsters zum Antrieb des Schlägers werden jedoch beim Betrieb des Hammerwerks dennoch periodische axiale Kräfte auf die Bohrhülse erzeugt, die beim Betrieb axial auf das Maschinengehäuse und damit auf den Benutzer übertragen und von diesem aufgenommen werden müssen. Durch die erfindungsgemäß vorgesehenen Dämpfungselemente kann eine in unerwarteter Weise verbesserte Laufruhe erzielt werden. Dies führt des Weiteren zu einem erhöhten Wirkungsgrad, weil die Bohrhülse in sehr viel geringerem Maße mitschwingt als dies bei bekannten Bohrhämmern der Fall ist.

In Weiterbildung dieses Erfindungsgedankens erweist es sich als besonders vorteilhaft, wenn die Dämpfungselemente eine gegensinnig gerichtete Vorspannung auf die Bohrhülse ausüben, so dass diese axial spielfrei gegenüber dem Maschinengehäuse gehalten ist. Die Bohrhülse wird also derart mittels der axial wirkenden Dämpfungselemente gehalten, dass sie unabhängig von der Inbetriebnahme des Werkzeuggeräts unter gegensinnig gerichteter Vorspannung aufgenommen und damit definitiv spielfrei im Maschinengehäuse gehalten ist. Hierdurch wird der Wirkungsgrad und die Laufruhe weiter erhöht.

Nach einer bevorzugten Ausführungsform der Erfindung ist das werkzeugabgewandte Dämpfungselement auf der von der Bohrhülse abgewandten Seite der Wälzlageranordnung vorgesehen. Weiter erweist es sich als vorteilhaft, wenn das werkzeugabgewandte Dämpfungselement angrenzend an und abgestützt gegen einen axialen Bund einer gehäusefesten Lagerhülse vorgesehen ist.

Zumindest bei dem werkzeugabgewandten Dämpfungselement wäre eine Anordnung angrenzend an eine axiale Stirnseite der Bohrhülse denkbar. Indessen erweist es sich als vorteilhaft, wenn das eine und/oder andere Dämpfungselement zwischen zwei einander axial zugewandten Abstufungen im Maschinengehäuse bzw. radial außen an der Bohrhülse vorgesehen ist.

Da im Betrieb des Werkzeuggeräts auf das werkzeugzugewandte Dämpfungselement typischerweise nur geringe Kräfte in axialer Richtung ausgeübt werden, erweist es sich als vorteilhaft, wenn das werkzeugzugewandte Dämpfungselement zwischen zwei ringscheibenförmigen Stützelementen aufgenommen ist, die sich ihrerseits gegen zwei einander axial zugewandte Abstufungen im Maschinengehäuse bzw. radial außen an der Bohrhülse abstützen. Auf eine aufwändige Wälzlageranordnung kann hier verzichtet werden.

Es hat sich weiter als zweckmäßig und vorteilhaft erwiesen, wenn die Dämpfungselemente ringscheibenförmig ausgebildet sind und die Bohrhülse konzentrisch umgeben.

Die Dämpfungselemente sind vorteilhafterweise aus einem elastomeren Kunststoffmaterial gebildet. Sie können insbesondere geschäumt ausgebildet sein, wobei hier beispielsweise Polyurethanschaum, Silikonschaum, Moosgummi und dergleichen in vorteilhafter Weise verwendet werden kann.

Durch die auf die erfindungsgemäße Weise erzeugte spielfreie Lagerung werden auch fertigungsbedingte Toleranzen ausgeglichen, was die Herstellung einerseits preiswerter macht und andererseits die Verlustleistung reduziert. Es wird ein höherer Wirkungsgrad bei allen Betriebsarten und höhere Einzelschlagenergiewerte erzielt.

Weitere Merkmale, Einzelheiten und Vorteile der Erfindung ergeben sich aus den beigefügten Patentansprüchen und aus der beigefügten zeichnerischen Darstellung und nachfolgenden Beschreibung einer bevorzugten Ausführungsform der Erfindung. In der Zeichnung zeigt:
- Figur 1: eine Schnittansicht hier relevanter Komponenten des Antriebsstrangs und des Abtriebsstrangs des erfindungsgemäßen Werkzeuggeräts;
- Figur 2: ein Detail Z der Figur 1 und
- Figur 3: ein Detail Y von Figur 1.

Figur 1 zeigt eine Schnittansicht durch ein motorisch angetriebenes Werkzeuggerät in Form eines typischen Bohrhammers mit wahlweise einstellbarer Bohrhammerbetriebsart, Bohrbetriebsart und Meißelbetriebsart. Dargestellt ist ein Teil eines Antriebsstrangs 2 in Form einer Zwischenwelle 4 und die Komponenten eines Abtriebsstrangs 6, umfassend ein insgesamt mit dem Bezugszeichen 8 bezeichnetes Hammerwerk und eine Bohrhülse 10 sowie einen in einer Döpperführung 12 hin- und herbewegbaren Döpper 14. Ein Werkzeugfutter, beispielsweise für einen Bohrmeißel oder Flachmeißel ist nicht dargestellt und kann von links auf die Bohrhülse drehfest aufgebracht werden.

Die beispielsweise von einer nicht dargestellten Motorritzelwelle angetriebene Zwischenwelle 4 steht in der beispielhaft dargestellten Betriebsart in Antriebsverbindung mit der Bohrhülse 10, indem sie mit einem auf der Bohrhülse 10 drehfest sitzenden Stirnrad 16 kämmt. Ferner treibt die Zwischenwelle 4 über eine Taumelscheibenanordnung 18 und einen entsprechend dem Doppelpfeil 20 hin und her gehend angetriebenen Antriebsstift 22 eine Druckhülse 24 in axialer Richtung 26 hin und her gehend an. Die Druckhülse 24 begrenzt in ihrem Inneren ein Druckluftpolster 28 zwischen sich und einem Schläger 30 des Hammerwerks 8. Ungeachtet des rotierenden Antriebs der Bohrhülse 10, der sich auf den Döpper 14 überträgt, wird durch den hin und her gehenden Antrieb der Druckhülse 24 eine hin und her gehende schlagende Hammerbewegung des Schlägers 30 erzeugt, die über die werkzeugzugewandte Stirnseite 33 des Schlägers 30 auf die nach innen gewandte Stirnseite des Döppers 14 übertragen wird.

Mit der Erfindung wurde festgestellt, dass mit dem Betrieb des Hammerwerks 8 auch eine axiale Kraftbeaufschlagung der Bohrhülse 10 einhergeht, so dass die Bohrhülse 10 bei entsprechendem axialem Spiel innerhalb eines mit Bezugszeichen 33 angedeuteten Maschinengehäuses Schwingungen in axialer Richtung ausführt. Dem wird erfindungsgemäß begegnet, indem Dämpfungselemente 34, 36 die Bohrhülse zu beiden axialen Seiten stützen.

Zunächst sei die werkzeugabgewandte Seite der Bohrhülse 10 betrachtet, wobei auch auf Figur 2 verwiesen wird. Die Bohrhülse 10 umfasst eine axiale Abstufung 38 in Form eines konzentrischen Flanschs 40. Mit dieser axialen Abstufung 38 liegt die Bohrhülse 10 axial gegen eine Wälzlageranordnung 42 mit Nadellagerelementen an. Daran angrenzend ist ein ringscheibenförmiges Stützelement 44 vorgesehen, gegen welches das Dämpfungselement 34 anliegt. Auf der anderen Seite liegt das Dämpfungselement 34 gegen eine Lagerhülse 46 an, die in das Maschinengehäuse 33 eingepresst ist. Auf diese Weise können axiale Kräfte, die im Betrieb über das Werkzeug auf die Bohrhülse 10 eingeleitet werden, in Richtung auf das Maschinengehäuse 33 übertragen und dabei durch das Dämpfungselement 34 gedämpft werden, wodurch eine hohe Laufruhe entsteht.

Auch das werkzeugzugewandte Dämpfungselement 36 ist zwischen einander zugewandten axialen Abstufungen 48, 50 im Maschinengehäuse 33 und an der Bohrhülse 10 abgestützt. Gegen die Abstufung 48 liegt wiederum ein ringscheibenförmiges Stützelement 52 und gegen die Abstufung 50 ein ringscheibenförmiges Stützelement 54 an, zwischen denen das ringscheibenförmige Dämpfungselement 36 vorgesehen ist.

Die Dämpfungselemente 34 und 36 sind derart ausgebildet, dimensioniert und angeordnet, dass sie auch im unbelasteten Zustand eine Vorspannung auf die Bohrhülse 10 ausüben, so dass die Bohrhülse 10 axial spielfrei im Maschinengehäuse 33 angeordnet ist. Auch auf diese Weise entsteht eine hohe Laufruhe, da die Bohrhülse in viel geringerem Maße Schwingungen ausführen kann.

## Patentansprüche

1. Motorisch angetriebenes Werkzeuggerät mit Bohrhammerbetriebsart, mit einem Antriebsstrang (2) und einem eine Bohrhülse (10) und ein Hammerwerk (88) umfassenden Abtriebsstrang (6), wobei die Bohrhülse (10) gegenüber einem Maschinengehäuse (33) radial um ihre Längsachse drehbar gelagert ist und ferner zur Aufnahme von über das Werkzeug eingeleiteten Axialkräften zumindest über eine Wälzlageranordnung (42) axial abgestützt ist, **dadurch gekennzeichnet, dass** die Bohrhülse (10) zu beiden axialen Seiten hin über ein axial wirkendes nachgiebig elastisch verformbares Dämpfungselement (34, 36) in dem Maschinengehäuse (33) gehalten ist.

2. Werkzeuggerät nach Anspruch 1, **dadurch gekennzeichnet, dass** die Dämpfungselemente (34, 36) eine gegensinnig gerichtete Vorspannung auf die Bohrhülse (10) ausüben, so dass diese axial spielfrei gegenüber dem Maschinengehäuse (33) gehalten ist.

3. Werkzeuggerät nach Anspruch 1 oder 2, **dadurch gekennzeichnet, dass** das werkzeugabgewandte Dämpfungselement (34) auf der von der Bohrhülse (10) abgewandten Seite der Wälzlageranordnung (42) vorgesehen ist.

4. Werkzeuggerät nach Anspruch 1, 2 oder 3, **dadurch gekennzeichnet, dass** das werkzeugabgewandte Dämpfungselement (34) angrenzend an und abgestützt gegen einen axialen Bund einer gehäusefesten Lagerhülse (46) vorgesehen ist.

5. Werkzeuggerät nach einem der vorstehenden Ansprüche, **dadurch gekennzeichnet, dass** das eine und/oder andere Dämpfungselement (34, 36) zwischen zwei einander axial zugewandten Abstufungen (38; 48, 50) im Maschinengehäuse (33) und radial außen an der Bohrhülse (10) vorgesehen ist.

6. Werkzeuggerät nach einem der vorstehenden Ansprüche, **dadurch gekennzeichnet, dass** das werkzeugzugewandte Dämpfungselement (36) zwischen zwei ringscheibenförmigen Stützelementen (52, 54) aufgenommen ist, die sich ihrerseits gegen zwei einander axial zugewandte Abstufungen (48, 50) im Maschinengehäuse (33) und radial außen an der Bohrhülse (10) abstützen.

7. Werkzeuggerät nach einem der vorstehenden Ansprüche, **dadurch gekennzeichnet, dass** die Dämpfungselemente (34, 36) ringscheibenförmig ausgebildet sind und die Bohrhülse (10) konzentrisch umgeben.

8. Werkzeuggerät nach einem der vorstehenden Ansprüche, **dadurch gekennzeichnet, dass** die Dämpfungselemente (34, 36) aus elastomerem Kunststoffmaterial gebildet sind.

## Claims

1. Motor-driven tool appliance with a hammer-drill operating mode, having a drive train (2) and an output train (6) comprising a drilling sleeve (10) and a hammer mechanism (88), wherein the drilling sleeve (10) is mounted to as to be rotatable radially about its longitudinal axis in relation to a machine casing (33) and is also supported axially, at least via one rolling bearing arrangement (42), for absorbing axial forces introduced via the tool,
**characterised in that**
the drilling sleeve (10) is held in the machine casing (33), in the direction of both axial sides, via an axially acting damping element (34, 36) which is elastically deformable in a flexible manner.

2. Tool appliance according to claim 1,
**characterised in that**
the damping elements (34, 36) exert oppositely directed pretension upon the drilling sleeve (10), so that said drilling sleeve is held without axial play in relation to the machine casing (33).

3. Tool appliance according to claim 1 or 2,
**characterised in that**
the damping element (34) that faces away from the tool is provided on that side of the rolling bearing arrangement (42) which faces away from the drilling sleeve (10).

4. Tool appliance according to claim 1, 2 or 3,
**characterised in that**
the damping element (34) that faces away from the tool is provided in a manner adjacent to, and supported against, an axial collar belonging to a bearing sleeve (46) integral with the casing.

5. Tool appliance according to one of the preceding claims, **characterised in that**
one and/or other damping element (34, 36) is/are provided between two stepped portions (38; 48, 50) that face towards one another axially within the machine casing (33), and radially outside on the drilling sleeve (10).

6. Tool appliance according to one of the preceding claims, **characterised in that**
the damping element (36) that faces towards the tool is received between two annular-disc-shaped supporting elements (52, 54) which, in turn, are supported against two stepped portions (48, 50) that face towards one another axially within the machine casing (33), and radially outside on the drilling sleeve (10).

7. Tool appliance according to one of the preceding claims, **characterised in that**
the damping elements (34, 36) are of annular-disc-shaped construction and surround the drilling sleeve (10) concentrically.

8. Tool appliance according to one of the preceding claims, **characterised in that**
the damping elements (34, 36) are formed from elastomeric plastic material.

## Revendications

1. Outil à moteur avec un mode marteau perforateur comprenant une chaîne cinématique d'entrée (2) et une chaîne cinématique de sortie (6) qui comprend une douille de perçage (10) et un mécanisme de frappe (88), dans lequel la douille de perçage (10) est montée sur palier radial par rapport à un carter de machine (33) pour tourner autour de son axe longitudinal et est en outre appuyée axialement, au moins par l'intermédiaire d'un dispositif de roulement (42), pour recevoir des forces axiales transmises par l'intermédiaire de l'outil, **caractérisé en ce que** la douille de perçage (10) est tenue dans le carter de machine (33), sur chacun des deux côtés axiaux, par l'intermédiaire d'un élément amortisseur souple élastiquement déformable à action axiale (34, 36).

2. Outil selon la revendication 1, **caractérisé en ce que** les éléments amortisseurs (34, 36) exercent une précontrainte l'un en sens inverse de l'autre sur la douille de perçage (10), de sorte que cette dernière est tenue sans jeu axial par rapport au carter de machine (33).

3. Outil selon la revendication 1 ou 2, **caractérisé en ce que** l'élément amortisseur (34) éloigné de l'outil est prévu sur le côté du dispositif de roulement (42) qui est éloigné de la douille de perçage (10).

4. Outil selon la revendication 1, 2 ou 3, **caractérisé en ce que** l'élément amortisseur (34) éloigné de l'outil est prévu adjacent à un collet de butée axiale d'une douille de palier (46) solidaire du carter, et appuyé contre ce collet.

5. Outil selon l'une des revendications précédentes, **caractérisé en ce que** l'un et/ou l'autre des éléments amortisseurs (34, 36) est ou sont prévu(s) entre deux épaulements (38; 48, 50) dirigés axialement l'un vers l'autre, qui sont formés dans le carter de machine (33) et radialement à l'extérieur sur la douille de perçage (10).

6. Outil selon l'une des revendications précédentes, **caractérisé en ce que** l'élément amortisseur (36) dirigé vers l'outil est logé entre deux éléments d'appui (52, 54) en forme de disque annulaire qui, de leur côté, prennent appui contre des épaulements (48, 50) dirigés axialement l'un vers l'autre qui sont formés dans le carter de machine (33) et radialement à l'extérieur sur la douille de perçage (10).

7. Outil selon l'une des revendications précédentes, **caractérisé en ce que** les éléments amortisseurs (34, 36) sont réalisés en forme de disques annulaires et entourent concentriquement la douille de perçage (10).

8. Outil selon l'une des revendications précédentes, **caractérisé en ce que** les éléments amortisseurs (34, 36) sont réalisés en une matière plastique élastomère.
